# EUROPÄISCHE PATENTSCHRIFT

(11) **EP 2 095 387 B1**
(45) Veröffentlichungstag und Bekanntmachung des Hinweises auf die Patenterteilung: **14.10.2015**
(21) Anmeldenummer: 07819680.5
(22) Anmeldetag: 08.11.2007
(51) Int. Cl.: H01H 71/24, H01H 73/04

(54) **INSTALLATIONSSCHALTGERÄT MIT EINER DOPPELUNTERBRECHUNG**
DOUBLE BREAK INSTALLATION SWITCHGEAR
APPAREIL DE COMMUTATION D'INSTALLATION COMPRENANT UN BLOCAGE DOUBLE

(30) Priorität: 22.11.2006 DE 102006055007
(43) Veröffentlichungstag der Anmeldung: 02.09.2009
(73) Patentinhaber: ABB AG, 68309 Mannheim (DE)
(72) Erfinder: MÜLLER, Ralf, 76726 Germersheim (DE); HUSTERT, Frank, 68753 Waghäusel (DE); WEYAND, Hans-Peter, 76756 Bellheim (DE)
(86) Internationale Anmeldenummer: PCT/EP2007/009670
(87) Internationale Veröffentlichungsnummer: WO 2008/061630

(56) Entgegenhaltungen:
- EP-A- 0 501 844
- DE-A1- 19 540 972
- US-A- 5 233 321

## Beschreibung

Die Erfindung betrifft ein Installationsschaltgerät mit einer Doppelunterbrechung gemäß dem Oberbegriff des Anspruchs 1.

Gattungsgemäße Installationsschaltgeräte, beispielsweise Motorschutzschalter, weisen wenigstens einen Polstrompfad auf, umfassend zwei feststehende Kontaktstücke und zwei auf einer beweglichen Kontaktbrücke angeordnete bewegliche Kontaktstücke, durch die ein Polschalter mit zwei Kontakten und doppelter Unterbrechung gebildet ist. Die Kontaktbrücke wird dabei durch einen Drücker in Öffnungsrichtung und durch eine Kontaktdruckfeder in Schließrichtung beaufschlagt.

Weiter umfassen gattungsgemäße Installationsschaltgeräte, wie z.B. in DE 195 40 972 A1 offenbart, einen elektromagnetischen Auslöser, dessen Anker bei Auftreten eines Kurzschlussstromes in dem Polstrompfad sowohl über den Drücker die Kontaktbrücke in Öffnungsrichtung aufschlägt, als auch die Verklinkungsstelle eines Schaltschlosses entklinkt, so dass das Schaltschloss über einen Wirkhebel die Kontaktbrücke dauerhaft entgegen der Kraft der Kontaktdruckfeder öffnend beaufschlagt.

Unmittelbar nach dem Aufschlagen der Kontaktbrücke und damit dem Unterbrechen des Kurzschlussstromes in dem Polstrompfad bricht der elektrodynamische Rückstoß des elektromagnetischen Auslösers zusammen und die Kontaktbrücke wird durch die Kraft der Kontaktdruckfeder wieder in Richtung auf ihre Schließstellung hin beaufschlagt.

Aufgrund der größeren mechanischen Trägheit des Schaltschlosses, verglichen mit derjenigen des den Anker und den Drücker umfassenden Systems, eilt der Wirkhebel zur dauerhaften Offenhaltung der Kontakte durch das Schaltschloss der Drückerbewegung nach.

Unter ungünstigen Bedingungen kann es vorkommen, dass die Kontakte durch die Kontaktdruckfeder bereits wieder geschlossen wurden, bevor das Schaltschloss über den Wirkhebel und den Drücker eine dauerhafte Öffnung bewirken kann. Man spricht dann vom Auftreten eines Kontaktprellens, welches unerwünscht ist.

Es ist daher die Aufgabe der vorliegenden Erfindung, ein gattungsgemäßes Installationsschaltgerät mit verbessertem dynamischen Verhalten bei der Kurzschlussstromunterbrechung unter Vermeidung von Kontaktprellen zu schaffen.

Die Aufgabe wird erfindungsgemäß gelöst durch ein gattungsgemäßes Installationsschaltgerät mit den kennzeichnenden Merkmalen des Anspruchs 1.

Erfindungsgemäß umfasst also der Drücker einen Schieber und einen Schlagstift, die im Wesentlichen in Bewegungsrichtung der Kontaktbrücke relativ zu dieser und relativ zueinander verschieblich angeordnet sind, wobei die Anordnung aus Schieber, Schlagstift, Kontaktbrücke, Wirkhebel und Anker so eingerichtet ist, dass im Kurzschlussfall der Anker über den Schlagstift die Kontaktbrücke in Öffnungsrichtung aufschlägt, wobei der Schieber dem Schlagstift nacheilt, bevor der Wirkhebel über den Schieber die Kontaktbrücke entgegen der Kontaktdruckkraft dauerhaft in Offenstellung hält.

Der erfindungsgemäße Drücker ist also zweistückig ausgeführt. Dadurch wird es möglich, dass ein erstes Teil des Drückers, nämlich der Schlagstift, im Kurzschlussfall aufgrund seiner kleinen Masse sehr schnell von dem Anker beschleunigt werden kann und somit sehr schnell die Kontaktbrücke aufschlägt.

Wenn die Kontaktbrücke aufgeschlagen wurde und dadurch der Kurzschlussstrom unterbrochen ist, endet auch die Kraftwirkung des Ankers auf den Schlagstift. Die Kontaktbrücke wird jetzt von der Kraft der Kontaktdruckfeder wieder in Schließrichtung gedrückt.

Der erfindungsgemäß als zweites Teil des Drückers dem Schlagstift nacheilende Schieber kann diese Gegenbewegung der Kontaktbrücke bremsen, so dass die Kontaktbrücke daran gehindert wird, die Kontakte zu schließen, bevor der Wirkhebel, in der aufgrund der größeren mechanischen Trägheit des Schaltschlosses dem Schlagstift noch weiter nacheilt, über den Schieber die Kontaktbrücke schließlich dauerhaft in Offenstellung hält.

Somit wird durch das erfindungsgemäße Installationsschaltgerät ein sehr schnelles Aufschlagen der Kontaktbrücke im Kurzschlussfall bei gleichzeitiger Verhinderung des Kontakttprellens erreicht.

Gemäß einer besonders vorteilhaften Ausführungsform ist die Kontaktbrücke in einer ersten Öffnung des Schiebers in ihrer Bewegungsrichtung verschiebbar geführt.

Sehr vorteilhaft ist eine weitere Ausführungsform, bei deren der Schlagstift in einer zweiten Öffnung des Schiebers in Bewegungsrichtung der Kontaktbrücke verschiebbar geführt ist. Die Führung des Schlagstiftes in der zweiten Öffnung des Schiebers ist dabei vorteilhafterweise so dimensioniert, dass der Schlagstift bei seiner Bewegung in Öffnungsrichtung der Kontaktbrücke aufgrund einer vorhandenen Reibungskraft zwischen Schlagstift und Schieber diesen in Öffnungsrichtung nacheilend mitnimmt.

Gemäß einer vorteilhaften weiteren Ausführungsform weist der Schieber in der ersten Öffnung einen ersten Absatz auf, der einen oberen Anschlag für die Kontaktbrücke bildet. Dies gewährleistet einen sehr kompakten Aufbau. Wenn der Schieber bei seiner dem Schlagstift nacheilenden Bewegungen in Öffnungsrichtung der Kontaktbrücke auf diese trifft, so bremst eher über den als oberen Anschlag wirkenden ersten Absatz in die gegenläufige Bewegung der Kontaktbrücke in Schließrichtüng.

Vorteilhafterweise weist der Schieber an seiner Außenseite einen zweiten Absatz auf, der einen Angriffspunkt für den Wirkhebel bildet.

Weiterhin vorteilhafterweise ist die Anordnung aus Schlagstift, Schieber und Kontaktbrücke so dimensioniert, dass die Masse des Schiebers gleich oder größer ist als die Summe der Massen von Schlagstift und Kontaktbrücke. Daraus resultiert der Vorteil, dass die Kraft der Rückstellungsfeder auf die Kontaktbrücke kleiner ist als die Kraft, die aufgrund der genetischen Energie des Schlagstiftes beim Öffnen auf die Kontaktbrücke wirkt.

Noch weiter vorteilhaft ist eine Ausführungsform, bei der der Schieber in der ersten, die Kontaktbrücke führenden Öffnung einen dritten Absatz aufweist, der einen unteren Anschlag für die Kontaktbrücke bildet. An dem dritten Absatz nimmt die Kontaktbrücke bei ihrer Aufschlagbewegung in Öffnungsrichtung den Schieber zunächst ein Stück in Öffnungsrichtung mit und unterstützt dadurch dessen dem Schlagstift nacheilende Bewegung in Öffnungsrichtung. Wenn nach dem Zusammenbrechen des elektrodynamischen Rückstoßes des elektromagnetischen Auslösers die Kontaktbrücke aufgrund der Kraft der Kontaktdruckfeder sich wieder gegenläufig in Schließrichtung bewegt, so ist bei der gerade beschriebenen Ausführungsform der Schieber noch weiter in Öffnungsrichtung vorangekommen und trifft mit seinem ersten Absatz noch früher auf die Kontaktbrücke, wodurch ein noch effektiveres Abbremsen der gegenläufigen Schließbewegung der Kontaktbrücke erfolgt.

Anhand der Zeichnungen, in denen drei Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Figur 1a:: ein Funktionsschema eines erfindungsgemäßen Installationsschaltgerätes mit einem erfindungsgemäßen Drücker in der Ruhestellung,
- Figur 1b:: eine Schnittansicht des erfindungsgemäßen Drückers gemäß Figur 1 a in der Ruhestellung,
- Figur 2a:: ein Funktionsschema eines erfindungsgemäßen Installationsschaltgerätes mit einem erfindungsgemäßen Drücker kurz nach Auftreten eines Kurzschlussstromes,
- Figur 2b:: eine Schnittansicht des erfindungsgemäßen Drückers gemäß Figur 2a,
- Figur 3a:: ein Funktionsschema eines erfindungsgemäßen Installationsschaltgerätes mit einem erfindungsgemäßen Drücker bei maximaler Auslenkung der Kontaktbrücke in Öffnungsrichtung,
- Figur 3b:: eine Schnittansicht des erfindungsgemäßen Drückers gemäß Figur 3a,
- Figur 4a:: ein Funktionsschema eines erfindungsgemäßen Installationsschaltgerätes mit einem erfindungsgemäßen Drücker bei gegenläufiger Bewegung der Kontaktbrücke und des Schiebers,
- Figur 4b:: eine Schnittansicht des erfindungsgemäßen Drückers gemäß Figur 4a,
- Figur 5a:: ein Funktionsschema eines erfindungsgemäßen Installationsschaltgerätes mit einem erfindungsgemäßen Drücker bei Beginn der Wirkung des Schaltschlosses auf den Wirkhebel,
- Figur 5b:: eine Schnittansicht des erfindungsgemäßen Drückers in der Position gemäß Figur 5a,
- Figur 6a:: ein Funktionsschema eines erfindungsgemäßen Installationsschaltgerätes mit einem erfindungsgemäßen Drücker bei dauerhafter Öffnung durch das Schaltschloss über den Wirkhebel,
- Figur 6b:: eine Schnittansicht des erfindungsgemäßen Drückers in der Position gemäß Figur 6a,
- Figur 7:: eine Schnittansicht eines erfindungsgemäßen Drückers gemäß einer weiteren Ausführungsform, sowie
- Figur 8:: eine Schnittansicht eines erfindungsgemäßen Drückers gemäß einer dritten Ausführungsform.

In den Figuren 1 bis 8 sind jeweils gleiche oder gleichwirkende Elemente oder Baugruppen jeweils mit den gleichen Bezugsziffern bezeichnet.

Die Figur 1 zeigt ein erfindungsgemäßes Installationsschaltgerät 1 mit einem Polstrompfad 2 zwischen einer Eingangsklemme 3 und einer Ausgangsklemme 4. Es könnte sich beispielsweise um einen Polstrompfad eines dreipoligen Motorschutzschalters handeln, dessen andere beiden Polstrompfade entsprechend aufgebaut sind.

Der Polstrompfad 2 umfasst zwei feststehende Kontaktstücke 5,6 und zwei auf einer beweglichen Kontaktbrücke 7 angeordnete bewegliche Kontaktstücke 8,9, durch die eine Kontaktstelle 10 mit Doppelunterbrechung gebildet ist. Die Kontaktbrücke 7 wird durch eine Kontaktdruckfeder 11 in Schließrichtung, siehe Richtungspfeil S, beaufschlagt. Durch einen Drücker 12, der an der der Kontaktdruckfeder 11 gegenüberliegenden Seite der Kontaktbrücke 7 angreift, kann diese in Öffnungsrichtung, siehe Richtungspfeil O, beaufschlagt werden.

Der Polstrompfad 2 umfasst noch einen thermischen Auslöser 113 und einen elektromagnetischen Auslöser 13 mit einem Anker, der im Falle eines in dem Polstrompfad 2 auftretenden Kurzschlussstromes aufgrund eines elektrodynamischen Rückstoßes über den Drücker 12 die Kontaktbrücke 7 in Öffnungsrichtung aufschlägt, angedeutet durch die Wirklinie 1.4. Gleichzeitig wirkt der Anker des elektromagnetischen Auslösers 13 im Kurzschlussfall auch auf ein Schaltschloss 15 und entklinkt dessen Verklinkungsstelle, angedeutet durch die Wirklinie 16, so dass das Schaltschloss 15 im entklinkten Zustand über einen Wirkhebel 17, angedeutet durch die Wirklinie 18, den Drücker 12 dauerhaft in Öffnungsrichtung der Kontaktbrücke 7 beaufschlagt.

Die Funktion des thermischen Auslösers 113, der im Falle eines Überstromes ebenfalls auf das Schaltschloss 15 wirkt, angedeutet durch die Wirklinie 114, ist im Prinzip bekannt und nicht Gegenstand der vorliegenden Erfindung. Der thermischer Auslöser 113 ist hier nur der Vollständigkeit halber mit dargestellt.

Bei dem mechanischen System umfassend das Schaltschloss 15 und den Wirkhebel 17 kann es sich beispielsweise um ein Kniehebelsystem mit einer zweistufigen Verklinkung handeln. Der Wirkhebel 17 ist als Doppelarmhebel ausgebildet, dessen erster, von dem Schaltschloss 15 beaufschlagter Hebelarm 171 und dessen zweiter, mit dem Drücker 12 zusammenwirkender Hebelarm 172 einen stumpfen Winkel miteinander bilden und in einer ortsfesten Drehachse 173 drehbar gelagert ist, wodurch der Wirkhebel 17 als Umlenkhebel wirkt.

Das gerade beschriebene mechanische System hat eine gewisse mechanische Trägheit, wodurch nach dem Entklinken eine gewisse Zeit, beispielsweise 2 bis 5 ms, vergeht, bevor der Wirkhebel 17 auf den Drücker 12 trifft, um diesen dauerhaft in Öffnungsrichtung zu beaufschlagen.

Demgegenüber ist die Zeit bis zum direkten Aufschlagen der Kontaktbrücke 7 durch den Anker des elektromagnetischen Auslösers 13 viel kürzer, sie beträgt beispielsweise nur 1 ms.

Dadurch könnte es, wenn keine weiteren Maßnahmen ergriffen werden, passieren, dass die Kontaktbrücke 7 durch die Rückstellkraft der Kontaktdruckfeder 11 bereits wieder in ihre Ausgangsstellung in der Schließposition zurück gedrückt und die Kontaktstelle 10 dadurch wieder geschlossen wird, bevor noch der Wirkhebel 17 mit dem freien Ende seines zweiten Armes 171 den Drücker und damit die Kontaktbrücke 7 dauerhaft in Öffnungsstellung beaufschlagen können.

Die erfindungsgemäßen Maßnahmen, die ergriffen werden, um das zu verhindern werden im folgenden beschrieben.

Der Drücker 12 ist zweiteilig ausgeführt. Er umfasst einen Schieber 19 und einen Schlagstift 20. Wie in der Schnittdarstellung der Figur 1 b zu sehen, ist der Drücker 12 ein längs erstrecktes Bauteil mit in etwa einer zylindrischen oder quaderförmigen Grundform.

In einer ersten, schlitzartigen Öffnung 21 im Schieber 19, die nach unten zur Schmalseite des Schiebers 19 hin offen ist, ist die Kontaktbrücke 7 in ihrer Schließ- beziehungsweise in ihrer Öffnungsrichtung verschieblich geführt.

Der Schlagstift 20 ist in einer zweiten, kanalartigen Öffnung 22 in dem Schieber 19 ebenfalls in der Schließ- beziehungsweise Öffnungsrichtung der Kontaktbrücke 7 beweglich geführt. Er überragt den Schieber 19 nach oben in Richtung des Angriffspunktes des Schlagankers.

In der ersten Öffnung 21 des Schiebers 19 ist ein erster Absatz 23 gebildet, der als oberer Anschlag für die Kontaktbrücke 7 dient. An der Außenseite des Schiebers 19 ist ein zweiter Absatz 24 gebildet, der als Angriffspunkt für den Wirkhebel 17 dient.

Die Funktion der erfindungsgemäßen Anordnung bei Auftreten eines Kurzschlussstroms wird nun im folgenden erläutert. Wenn ein Kurzschlussstrom auftritt, siehe Figur 2a, so schlägt aufgrund des elektrodynamischen Rückstoßes des elektromagnetischen Auslösers 13 dessen Anker auf dem Schlagstift 20 des Drückers 12, angedeutet durch den Impulspfeil I in der Figur 2a. Der Schlagstift 20 wird in Öffnungsrichtung O nach unten beschleunigt, wobei er die Kontaktbrücke 7 in Öffnungsrichtung O mitnimmt. Dadurch werden die beweglichen Kontaktstücke 8,9 von den festen Kontaktstücken 5,6 getrennt und die Doppelkontaktstelle 10 geöffnet. Aufgrund der Massenträgheit setzt sich die Abwärtsbewegung des Schlagstift 20 fort, auch wenn der Anker nach Zusammenbrechen des Kurzschlussstromes bei geöffneter Kontaktstelle 10 wieder in seine Ruheposition zurückkehrt. Die Figur 3a zeigt diesen Zustand, in dem die Kontaktbrücke 7, getrieben durch den Schlagstift 20, ihre maximale Auslenkung in Öffnungsrichtung O erreicht hatte. Die Kontaktdruckfeder 11 ist ganz zusammengedrückt.

Aufgrund einer geringen Gleitreibungskraft zwischen dem Schlagstift 20 und dem Schieber 19 im Inneren der zweiten Öffnung 22 wird der Schieber 19 durch den Schlagstift 20 in Öffnungsrichtung O dem Schlagstift 20 nacheilend mitgenommen.

Wenn die maximale Auslenkung der Kontaktbrücke 7 in Öffnungsrichtung O erreicht ist, wird diese aufgrund der Rückstellkraft der Kontaktdruckfeder 11 wieder nach oben in Schließrichtung S beaufschlagt und bewegt, siehe Figur 4a. Für eine gewisse Zeit findet somit eine gegenläufige Bewegung der Kontaktbrücke 7 nach oben und des Schiebers 19 nach unten statt. Wenn der Schieber 19 mit seinem ersten Absatz 23 auf die ihm entgegenkommende Kontaktbrücke 7 trifft, so verlangsamt sich zunächst die Aufwärtsbewegung der Kontaktbrücke 7, wobei dann aber nach einer kurzen Verharrungszeit die Kontaktbrücke 7 den Schieber 19 auf ihrer weiteren Aufwärtsbewegung in Schließrichtung über den ersten Absatz 23 mitnimmt. Diese Situation ist in der Figur 5a und 5b dargestellt.

In der Figur 5a ist derjenige Zeitpunkt erfasst, in dem die trägheitsbedingte Verzögerung des mechanischen Systems bestehend aus dem Schaltschloss 15 und den Wirkhebel 17 beendet ist und der als Kniehebel ausgebildete Wirkhebel 17 von dem Schaltschloss 15, angedeutet durch den Wirkungspfeil K, im Uhrzeigersinn verdreht wird. Die Kontaktstelle 10 ist immer noch geöffnet.

Bei weiterer Aufwärtsbewegung in Schließrichtung S trifft der Schieber 19 mit seinem zweiten Absatz 24 auf den sich weiter im Uhrzeigersinn drehenden Wirkhebel 17. Das Schaltschloss 15 ist entklinkt, und hält - angedeutet durch den Pfeil K - den Wirkhebel 17 dauernd in einer solchen Position, dass er über den zweiten Absatz 24 den Schieber 19 so weit in Öffnungsrichtung O festhält, dass die Kontaktstelle 10 dauerhaft geöffnet bleibt. Ein Kontaktprellen hat ersichtlich nicht stattgefunden.

Die Öffnung der Kontaktbrücke 7 durch den Anker des elektromagnetischen Auslösers 13 findet in der oben beschriebenen Weise bevorzugt bei kleinen und mittleren Kurzschlussströmen statt. Bei hohen Kurzschlussströme, etwa größer als 1 bis 2 kA, findet die Öffnung über eine elektrodynamische Abstoßung zwischen den festen und beweglichen Kontaktstücken 5,6; 8,9 statt. Man spricht dabei auch von einer Öffnung durch elektrodynamisches Abstoßen zwischen den Kontaktstücken. Diese Öffnung durch e-lektrodynamisches Abstoßen vollzieht sich schneller als die Öffnung durch den Anker, da keine mechanisch bewegten Zwischenteile, wie z.B. der Anker eines darstellt, beteiligt sind und daher auch keine trägheitsbedingte Zeitverzögerung auftritt. Der Anker eilt in diesem Fall der Kontaktbrücke anfänglich nach. Die Verhinderung des vorzeitigen Schließens der Kontaktstelle erfolgt nach dem anfänglichen schnellen Öffnen aufgrund des elektrodynamischen Abstossens dann in der Folgezeit aber genau so, wie oben beschrieben.

Die Figur 7 zeigt eine weitere Ausführungsform eines erfindungsgemäßen Schiebers 19a. Bei diesem ist die erste Öffnung 21 nach unten hin durch einen Steg 25 verschlossen. Der Bewegungsbereich der Kontaktbrücke 7 ist somit in der ersten Öffnung 21 zwischen dem als oberer Anschlag wirkenden ersten Absatz 23 und dem Steg 25 begrenzt. Die vorteilhafte Wirkung des Steges 25 besteht darin, dass bei der Abwärtsbewegung des Schlagstiftes 20 dieser als unterer Anschlag wirkt und den Schieber 19 aktiv nach unten in Öffnungsrichtung mitnimmt. Er unterstützt dadurch die nacheilende Mitnahme des Schiebers 19 nach unten in Öffnungsrichtung O durch den Schlagstift 20.

Eine weitere Variante zeigt die Figur 8. Dort sind anstelle eines durchgängigen Steges in der ersten Öffnung 21 an deren offenem Ende zwei Absätze 26 mit jeweils abgeschrägten Seitenflächen 27 angebracht. Die Mitnahme des Schiebers 19 durch die Kontaktbrücke 7 erfolgt dabei über die schrägen Flächen 27.

Insgesamt umfasst somit das erfindungsgemäße Installationsschaltgerät zwei bewegte Systeme. Das erste bewegte Teilsystem umfasst den Schlagstift 20 und die Kontaktbrücke 7, um das zweite bewegte Teilsystem umfasst den Schieber 19. Die beiden bewegten Teilsysteme müssen so dimensioniert sein, dass die Kraft der Kontaktdruckfeder 11 auf die Kontaktbrücke 7 kleiner ist als die Kraft, die der Schlagstift 20 aufgrund der ihm von dem Anker des elektromagnetischen Auslösers 13 durch den Stoß mitgeteilten kinetischen Energie erfährt. Dazu muss die Masse des Schiebers 19 größer sein oder zumindest gleich der Summe der Massen des Schlagstiftes 20 und der Kontaktbrücke 7.

### Bezugszeichenliste

- 1: Installationsschaltgerät
- 2: Polstrompfad
- 3: Eingangsklemme
- 4: Ausgangsklemme
- 5, 6: Feststehende Kontaktstücke
- 7: Bewegliche Kontaktbrücke
- 8, 9: Bewegliche Kontaktstücke
- 10: Kontaktstelle
- 11: Kontaktdruckfeder
- 12: Drücker
- 13: Elektromagnetischer Auslöser
- 14: Wirklinie
- 15: Schaltschloss
- 16: Wirklinie
- 17: Wirkhebel
- 18: Wirklinie
- 19: Schieber
- 20: Schlagstift
- 21: Erste Öffnung
- 22: Zweiter Öffnung
- 23: Erster Absatz
- 24: Zweiter Absatz
- 25: Steg
- 26: Absatz
- 27: Abgeschrägte Seitenflächen
- 113: Thermischer Auslöser
- 114: Wirklinie
- 171: Erster Hebelarm
- 172: Zweiter Hebelarm
- 173: Drehachse

## Patentansprüche

1. Installationsschaltgerät (1) mit wenigstens einem Polstrompfad (2), umfassend zwei feststehende Kontaktstücke (5,6) und zwei auf einer beweglichen Kontaktbrücke (7) angeordnete bewegliche Kontaktstücke (8,9), durch die ein Polschalter mit zwei Kontakten und doppelter Unterbrechung gebildet wird, wobei die Kontaktbrücke (7) durch einen Drücker (12) in Öffnungsrichtung (O) und durch eine Kontaktdruckfeder (11) in Schließrichtung (S) beaufschlagt wird, mit einem elektromagnetischen Auslöser (13), dessen Schlaganker im Kurzschlussfall sowohl über den Drücker (12) die Kontaktbrücke (7) in Öffnungsrichtung (O) aufschlägt, als auch die Verklinkungsstelle eines Schaltschlosses (15) entklinkt, so dass das Schaltschloss (15) über einen den Drücker(12) beaufschlagenden Wirkhebel (17) die Kontaktbrücke (7) dauerhaft entgegen der Kraft der Kontaktdruckfeder (11) öffnend beaufschlagt, wobei
der Drücker (12) einen Schieber (19) und einen Schlagstift (20) umfasst, die im Wesentlichen in Bewegungsrichtung der Kontaktbrücke (7) relativ zu dieser und relativ zueinander verschieblich angeordnet sind, **dadurch gekennzeichnet, dass** die Anordnung aus Schieber (19), Schlagstift (20), Kontaktbrücke (7), Wirkhebel (17) und Anker so eingerichtet ist, dass im Kurzschlussfall der Anker über den Schlagstift (20) die Kontaktbrücke (7) in Öffnungsrichtung (O) aufschlägt, wobei aufgrund einer vorhandenen mechanischen Zusammenwirkung zwischen Schlagstift (20) und Schieber (19) der Schieber (19) dem Schlagstift (20) in Öffnungsrichtung nacheilt, bevor der Wirkhebel (17) über den Schieber (19) die Kontaktbrücke (7) entgegen der Kontaktdruckkraft dauerhaft in Offenstellung hält.

2. Installationsschaltgerät (1) nach Anspruch 1, **dadurch gekennzeichnet, dass** die Kontaktbrücke (7) in einer ersten Öffnung (21) des Schiebers (19) in ihrer Bewegungsrichtung verschiebbar geführt ist.

3. Installationsschaltgerät (1) nach einem der vorigen Ansprüche, **dadurch gekennzeichnet, dass** der Schlagstift (20) in einer zweiten Öffnung (22) des Schiebers (19) in Bewegungsrichtung der Kontaktbrücke (7) verschieblich geführt ist.

4. Installationsschaltgerät (1) nach Anspruch 3, **dadurch gekennzeichnet, dass** der Schieber (19) in der ersten Öffnung (21) einen ersten, einen oberen Anschlag für die Kontaktbrücke (7) bildenden Absatz (23) aufweist.

5. Installationsschaltgerät (1) nach Anspruch 4, **dadurch gekennzeichnet, dass** der Schieber (19) an seiner Außenseite einen zweiten, einen Angriffspunkt für den Wirkhebel (17) bildenden Absatz (24) aufweist.

6. Installationsschaltgerät (1) nach Anspruch 5, wobei die Anordnung aus Schlagstift (20), Schieber (19), und Kontaktbrücke (7) so dimensioniert ist, dass die Masse des Schiebers (19) gleich oder größer ist als die Summe der Massen von Schlagstift (20) und Kontaktbrücke (7).

7. Installationsschaltgerät (1) nach Anspruch 5, **dadurch gekennzeichnet, dass** der Schieber (19) in der ersten Öffnung (21) einen dritten, einen unteren Anschlag für die Kontaktbrücke (7) bildenden Absatz (26) aufweist.

8. Installationsschaltgerät (1) nach Anspruch 5, **dadurch gekennzeichnet, dass** der Schieber (19) an dem freien Ende der ersten Öffnung (21) einen die Öffnung abdeckenden Steg (25) aufweist, der einen unteren Anschlag für die Kontaktbrücke (7) bildet.

9. Installationsschaltgerät (1) nach einem der vorigen Ansprüche, **dadurch gekennzeichnet, dass** im Falle hoher Kurzschlussströme die Öffnung der Kontaktbrücke (7) durch elektrodynamische Abstoßung zwischen den festen (5,6) und den beweglichen (8,9) Kontaktstücken erfolgt und der Schlaganker der Kontaktbrücke (7) nacheilt.

## Claims

1. Installation switching device (1) having at least one pole current path (2), comprising two stationary contact pieces (5, 6) and two moving contact pieces (8, 9) which are arranged on a moving contact bridge (7), by means of which a double-break pole switch with two contacts is formed, with the contact bridge (7) being acted on by a pusher (12) in the opening direction (0) and by a contact compression spring (11) in the closing direction (S), having an electromagnetic release (13) whose impact armature, in the event of a short circuit, not only strikes the contact bridge (7) in the opening direction (0) via the pusher (12) but also unlatches the latching point of a switch latch (15) such that the switch latch (15) permanently acts on the contact bridge (7) in the opening sense, against the force of the contact compression spring (11), via an operating lever (17) which acts on the pusher (12), with the pusher (12) comprising a slide (19) and a striking pin (20) which are arranged such that they can move relative to the contact bridge (7) and relative to one another essentially in the movement direction of the contact bridge (7), **characterized in that** the arrangement comprising the slide (19), the striking pin (20), the contact bridge (7), the operating lever (17) and the armature is designed such that, in the event of a short circuit, the armature strikes the contact bridge (7) via the striking pin (20) in the opening direction (0), with the slide (19) lagging behind the striking pin (20) in the opening direction as a result of a mechanical interaction which is present between the striking pin (20) and the slide (19) before the operating lever (17) permanently holds the contact bridge (7) in the open position via the slide (19) against the contact pressure force.

2. Installation switching device (1) according to Claim 1, **characterized in that** the contact bridge (7) is guided in a first opening (21) of the slide (19) such that it can move in its movement direction.

3. Installation switching device (1) according to one of the preceding claims, **characterized in that** the striking pin (20) is guided in a second opening (22) of the slide (19) such that it can move in the movement direction of the contact bridge (7).

4. Installation switching device (1) according to Claim 3, **characterized in that** the slide (19) has a first step (23) in the first opening (21), which step (23) forms an upper stop for the contact bridge (7).

5. Installation switching device (1) according to Claim 4, **characterized in that** the slide (19) has a second step (24) on its outside, which step (24) forms a point of action for the operating lever (17).

6. Installation switching device (1) according to Claim 5, wherein the arrangement comprising the striking pin (20), the slide (19) and the contact bridge (7) is designed such that the mass of the slide (19) is equal to or greater than the sum of the masses of the striking pin (20) and contact bridge (7).

7. Installation switching device (1) according to Claim 5, **characterized in that** the slide (19) has a third step (26) in the first opening (21), which step (26) forms a lower stop for the contact bridge (7).

8. Installation switching device (1) according to Claim 5, **characterized in that** the slide (19) has a web (25) at the free end of the first opening (21), which web (25) covers the opening and forms a lower stop for the contact bridge (7).

9. Installation switching device (1) according to one of the preceding claims, **characterized in that**, in the event of high short-circuit currents, the contact bridge (7) is opened by electrodynamic propulsion between the stationary contact pieces (5, 6) and the moving contact pieces (8, 9), and the impact armature lags behind the contact bridge (7).

## Revendications

1. Appareillage électrique d'installation (1) doté d'au moins un chemin de courant polaire (2), comprenant deux pièces de contact fixes (5, 6) et deux pièces de contact mobiles (8, 9) disposées sur un cavalier de contact (7) mobile, par le biais desquelles est formé un commutateur polaire doté de deux contacts et d'une double interruption, le cavalier de contact (7) étant chargé par un poussoir (12) dans le sens de l'ouverture (0) et par un ressort à compression de contact (11) dans le sens de la fermeture (S), comprenant un déclencheur électromagnétique (13) dont l'induit de frappe, en cas de court-circuit, percute le cavalier de contact (7) par le biais du poussoir (12) dans le sens de l'ouverture (0) et en même temps libère le point d'encliquetage d'un verrouillage de connexion (15), de sorte que le verrouillage de connexion (15), par le biais d'un levier actionneur (17) chargeant le poussoir (12), charge le cavalier de contact (7) dans le sens de l'ouverture continuellement en s'opposant à la force du ressort à compression de contact (11), le poussoir (12) comprenant un curseur (19) et une broche de frappe (20), lesquels sont disposés sensiblement dans le sens du mouvement du cavalier de contact (7) de manière coulissante par rapport à celui-ci et l'un par rapport à l'autre, **caractérisé en ce que**
l'arrangement composé du curseur (19), de la broche de frappe (20), du cavalier de contact (7), du levier actionneur (17) et de l'induit est conçu de telle sorte qu'en cas de court-circuit, l'induit percute le cavalier de contact (7) par le biais de la broche de frappe (20) dans le sens de l'ouverture (0), le curseur (19), du fait d'une interaction mécanique existante entre la broche de frappe (20) et le curseur (19), étant en retard par rapport à la broche de frappe (20) dans le sens de l'ouverture avant que le levier actionneur (17) maintienne le cavalier de contact (7) durablement en position ouverte par le biais du curseur (19) en s'opposant à la force de compression de contact.

2. Appareillage électrique d'installation (1) selon la revendication 1, **caractérisé en ce que** le cavalier de contact (7) est guidé de manière coulissante dans le sens de son mouvement dans une première ouverture (21) du curseur (19).

3. Appareillage électrique d'installation (1) selon l'une des revendications précédentes, **caractérisé en ce que** la broche de frappe (20) est guidée de manière coulissante dans le sens du mouvement du cavalier de contact (7) dans une deuxième ouverture (22) du curseur (19).

4. Appareillage électrique d'installation (1) selon la revendication 3, **caractérisé en ce que** le curseur (19) possède dans la première ouverture (21) un premier talon (23) formant une butée supérieure pour le cavalier de contact (7).

5. Appareillage électrique d'installation (1) selon la revendication 4, **caractérisé en ce que** le curseur (19) possède sur son côté extérieur un deuxième talon (24) formant un point d'application pour le levier d'actionnement (17).

6. Appareillage électrique d'installation (1) selon la revendication 5, avec lequel l'arrangement composé de la broche de frappe (20), du curseur (19) et du cavalier de contact (7) est dimensionné de telle sorte que la masse du curseur (19) est égale ou supérieure à la somme des masses de la broche de frappe (20) et du cavalier de contact (7).

7. Appareillage électrique d'installation (1) selon la revendication 5, **caractérisé en ce que** le curseur (19) possède dans la première ouverture (21) un troisième talon (26) formant une butée inférieure pour le cavalier de contact (7).

8. Appareillage électrique d'installation (1) selon la revendication 5, **caractérisé en ce que** le curseur (19) possède à l'extrémité libre de la première ouverture (21) une nervure (25) qui recouvre l'ouverture, laquelle forme une butée inférieure pour le cavalier de contact (7).

9. Appareillage électrique d'installation (1) selon l'une des revendications précédentes, **caractérisé en ce que** dans le cas de courants de court-circuit élevés, l'ouverture du cavalier de contact (7) s'effectue par une répulsion électrodynamique entre les pièces de contact fixes (5, 6) et les pièces de contact mobiles (8, 9) et l'induit de frappe est en retard par rapport au cavalier de contact (7).
